# EUROPÄISCHE PATENTSCHRIFT

(11) **EP 1 521 140 B1**
(45) Veröffentlichungstag und Bekanntmachung des Hinweises auf die Patenterteilung: **30.09.2009**
(21) Anmeldenummer: 04019537.2
(22) Anmeldetag: 18.08.2004
(51) Int. Cl.: G04B 18/02

(54) **Schwingsystem**
Oscillating system
Système oscillant

(30) Priorität: 02.10.2003 DE 10345918
(43) Veröffentlichungstag der Anmeldung: 06.04.2005
(73) Patentinhaber: Lange Uhren GmbH, 01768 Glashütte (DE)
(72) Erfinder: Geyer, Helmut, 01768 Glashütte (DE)
(74) Vertreter: Klein, Thomas

(56) Entgegenhaltungen:
- EP-A1- 1 199 615
- FR-A- 958 511
- FR-A1- 2 070 901
- US-A- 221 180
- US-A- 1 037 741

## Beschreibung

Die Erfindung bezieht sich auf ein Schwingsystem für eine mechanische Uhr, mit einer ringförmigen Unruh, die koaxial auf einer drehbar gelagerten Unruhwelle fest angeordnet ist, mit einer die Unruhwelle umschließenden Spiralfeder, die mit ihrem inneren Ende an der Unruhwelle und deren äußeres Ende an einer Befestigungsvorrichtung befestigt ist.

Bei bekannten Schwingsystemen mit Rücker ist dieser um die Drehachse der Unruhwelle drehbar gelagert. Durch Verschwenken des Rückers ist die Länge der Spiralfeder regulierbar. Die Einstellung der Frequenz, d.h. des Ganges der Uhr, erfolgt durch Veränderung des Direktionsmoments der Spirale, nämlich des Drehmoments der Spirale bei Auslenkung um 57,296°, das entspricht einem rad.

Bei Schwingungssystemen ohne Rücker ist eine Einstellung der Frequenz durch Veränderung des Massenträgheitsmoments der Unruh bekannt. Zu diesem Zweck besitzt die Unruh Regulierungsorgane. Der Einstellbereich ist klein und kann deshalb nur dem Feinabgleich dienen. Ein Grobabgleich erfolgt dadurch, daß die Spiralfedem und die Unruhen auf speziellen Geräten raten ausgemessen und so einander zugeordnet werden, daß der Gang des Schwingsystems weniger als 1 min/d beträgt.

Aus den Dokumenten FR-A1-2 070 901, US 221 180 A, US-A-1 037 741, FR 958 511 A sind Befestigungsvorrichtungen mit einer Spiralklemme bekannt, die an einem feststehenden Bauteil einer Uhr fest angeordnet ist.

Aufgabe der Erfindung ist es ein Schwingsystem der eingangs genannten Art zu schaffen, das bei einfachem Aufbau ohne Verwendung eines Rückers sowohl einen Grobabgleich als auch einen feinfühligen Abgleich ermöglicht.

Diese Aufgabe wird erfindungsgemäß durch die Merkmale des Anspruchs 1 gelöst.

Durch diese Ausbildung kann mit einfachen Mitteln die Länge der Spirale trotz fehlenden Rückers relativ feinfühlig zum Zweck des Grobabgleichs verändert werden. Dies erfolgt dadurch, daß die Spannbacken voneinander gelöst und das äußere Ende der Spiralfeder z.B. mit einer Pinzette erfaßt und je nach Korrekturerfordernis ein entsprechendes Stück die wirksame Spiralenlänge verändernd verschoben und anschließend wieder zwischen den Spannbacken eingeklemmt wird.

Durch das Verändern der wirksamen Spiralenlänge ist der sog. Abfall nicht mehr korrekt. Das bedeutet, daß die Unruh nicht mehr ihre symmetrische Stellung zum Anker besitzt. Um auf einfache Weise diese symmetrische Lage wieder herstellen zu können, ist die innere Spannbacke an dem Haltering befestigt sein, der um einen bestimmten Winkelbereich verdrehbar einstellbar das zur Drehachse der Unruhwelle koaxiale Zylinderbauteil mit Kraft- und/oder Form- und/oder Reibschluß umgreift.

Zur einfachen Zuordnung der Spannbacken zueinander kann die radial innere Spannbacke fest anordenbar und die radial äußere Spannbacke etwa radial bewegbar sein.

Eine Verspannung der Spannbacken ist auf einfache Weise dadurch möglich, daß die innere Spannbacke und die äußere Spannbacke mittels einer Spannschraube gegeneinander verspannbar sind.

Dazu kann in einfach montierbarer Weise die die Spannschraube durch eine etwa radial zur Unruhwelle gerichtete Ausnehmung der äußeren Spannbacke hindurchgeführt, mit ihrem Schraubenkopf an der äußeren Spannbacke abgestützt und mit ihrem Gewindeschaft in eine zur Ausnehmung etwa koaxialen Gewindebohrung in der inneren Spannbacke einschraubbar sein.

Damit beim Spannvorgang kein Versatz der beiden Spannbacken zueinander entsteht, ist die Spannschraube eine Senkkopfschraube, deren Senkkopf zentrierend in eine entsprechende Vertiefung in dem von der inneren Spannbacke abgewandten Mündungsbereich der Ausnehmung der äußeren Spannbacke einsetzbar ist.

Damit das äußere Ende der Spiralfeder leicht exakt positionierbar ist, können die Spannflächen der inneren und/oder der äußeren Spannbacke zur Unruhwelle etwa konzentrisch gewölbt sein.

Damit müssen zum Abgleich die Spannflächen nur gering voneinander wegbewegt werden um die Spiralfeder zu positionieren, ohne daß es dabei zu einem federnden Verspannen der Spiralfeder in dem Schlitz zwischen den Spannbacken kommt.

Ein exakt aufeinander liegendes Paket an Bauteilen ohne Verformung des äußeren Endes der Spiralfeder ergibt sich, wenn die Spannfläche der äußeren Spannbacke mit einem Radius zur Drehachse der Unruhwelle konzentrisch gewölbt sich erstreckt, der um etwa die Dicke der Spiralfeder größer ist als der Radius, um den sich die Spannfläche der inneren Spannbacke zur Drehachse der Unruhwelle konzentrisch gewölbt erstreckt.

Erstreckt sich die Spannfläche der inneren Spannbacke auf einem Radius zur Drehachse der Unruhwelle, der etwa dem Radius des äußeren Endes der Spiralfeder entspricht, so kommt es beim Spannen der Spiralfeder zu keinem Verformen der Spiralfeder und die Spiralfeder ist zu einem Abgleich leichtgängig verschiebbar und positionierbar.

Ein annähernd unmittelbares Spannen der Spiralfeder zwischen den Spannbacken ergibt sich, wenn sich das äußere Ende der Spiralfeder axial zur Drehachse der Unruhwelle neben der Spannschraube zwischen den Spannflächen der inneren und äußeren Spannbacke erstreckt.

Besitzt dabei die äußere Spannbacke axial zur Drehachse der Unruhwelle auf der dem Ende der Spiralfeder gegenüberliegenden Seite der Spannschraube eine Abstützfläche, die sich mit einem Radius zur Drehachse der Unruhwelle gewölbt erstreckt, der etwa dem Radius der Spannfläche der inneren Spannbacke entspricht, so wird ein Kippen der äußeren Spannbacke bei dem Verspannen vermieden.

Ist die äußere Spannbacke Ober einen Federarm mit der inneren Spannbacke verbunden, wird bei gelöster äußerer Spannbacke diese in weitgehend exakt zur inneren Spannbacke und zur Spiralfeder ausgerichteter Lage gehalten, wodurch der Abgleichvorgang erleichtert wird.

Dabei wird diese Ausrichtung besonders sicher erreicht, wenn der Federarm ein Flachfederarm mit etwa recheckigem Querschnitt ist, dessen lange Querschnittsseiten parallel zur Drehachse der Unruhwelle gerichtet sind.

Der Federarm kann sich dabei etwa schwanenhalsartig von der inneren Spannbacke zur äußeren Spannbacke erstrecken.

Durch einfaches Verdrehen des Halterings auf dem Zylinderbauteil und der Überwindung des Kraft- und/oder Form- und/oder Reibschlusses erfolgt dabei diese Korrektur.

Dabei ist das Verdrehen des Halterings besonders einfach und das Halten des Halterings in seiner eingestellten Position sicher, wenn der Haltering ein offener Haltering ist, dessen Öffnung etwa diametral der inneren Spannbacke gegenüber liegt und der mit einer radial nach innen gerichteten Federkraft das Zylinderbauteil umgreift.

Um ein spielfreies Umgreifen des Zylinderbauteils durch den Haltering sicher zu stellen, kann der innere Krümmungsradius des Halterings im Bereich der inneren Spannbacke um ein geringes Maß größer ist als im Bereich der Öffnung des Halterings sein.

Zur Feineinstellung des Abfalls kann das Zylinderbauteil um die Drehachse der Unruhwelle drehbar einstellbar sein und einen radial hervorstehenden Rückerzeiger aufweisen.

Dazu ist vorzugsweise der Rückerzeiger von einem Einstellmechanismus um die Drehachse der Unruhwelle verschwenkbar einstellbar, wobei der Einstellmechanismus eine Stellschraube sein kann, die den Rückerzeiger in Schwenkrichtung entgegen der Kraft einer Feder beaufschlagt.

Die Ausbildung der Stellschraube als Feineinstellschraube ermöglicht eine besonders genaue Einstellung.

Zu einem einfachen Aufbau führt es weiterhin, wenn die Feder eine mit ihrem einen Ende fest angeordnete Schwanenhalsfeder ist, die unter Vorspannung an dem Rückerzeiger in Anlage ist.

Ist im Bereich des dem äußeren Ende der Spiralfeder näheren Endes der Spannfläche der inneren Spannbacke ein Anschlag angeordnet ist, der zur äußeren Spannbacke hin hervorsteht und auf dem der Bereich des äußeren Endes der Spiralfeder axial zur Drehachse der Unruhwelle abstützbar ist, wird ein Herausfallen des äußeren Endes der Spiralfeder aus den Spannbacken bei deren Lösen voneinander verhindert.

Zur Reduzierung der Bauteile können die innere Spannbacke und der Anschlag einteilig ausgebildet sein.

Ist an dem Anschlag die äußere Spannbacke axial zur Drehachse der Unruhwelle abstützbar, kann sich die äußere Spannbacke beim Anziehen oder Lösen der Halteschrauben nicht um die Schraubenachse verdrehen.

Zur Einstellung des Halterings kann dieser innerhalb des bestimmten Winkelbereichs in eine bestimmte Position verdrehbar einstellbar und in dieser Position feststellbar sein.

Dazu kann in einfacher Weise der Haltering ein sich konzentrisch zur Drehachse der Unruhwelle erstreckendes Langloch besitzen, durch das eine Feststellschraube in eine im Bereich des Langlochs in einem Unruhkloben ausgebildete Gewindebohrung einschraubbar und der Haltering gegen den Unruhkloben verspannbar ist.

Ist dabei das Langloch nahe oder im Bereich der inneren Spannbacke angeordnet, wird der Bereich der inneren Spannbacke besonders stabil in seiner Position gehalten.

Das Langloch kann an einem Ende offen sein.

Zur Reduzierung der Bauteile und zur Vereinfachung der Montage können die innere Spannbacke, die äußere Spannbacke und der Federarm einteilig ausgebildet sein.

Dies trifft auch zu, wenn die innere Spannbacke und der Haltering einteilig ausgebildet sind.

Ein Ausführungsbeispiel der Erfindung ist in der Zeichnung dargestellt und wird im folgenden näher beschrieben. Es zeigen
- Figur 1: eine perspektivische Ansicht eines Schwingsystems
- Figur 2: eine perspektivische Ansicht eine Spiralklemme des Schwingsystems nach Figur 1
- Figur 3: eine verkleinerte weitere perspektivische Ansicht der Spiralklemme nach Figur 2.

Das in Figur 1 dargestellt Schwingsystem für eine mechanische Uhr besitzt eine ringförmige Unruh 1, die koaxial auf einer nicht dargestellten Unruhwelle fest angeordnet ist und um die Drehachse 2 der Unruhwelle schwingt.

Etwa konzentrisch zur Drehachse 2 wird die Unruhwelle von einer Spiralfeder 3 umschlossen, wobei das innere Ende der Spiralfeder 3 an der Unruhwelle befestigt ist.

Das obere Ende der Unruhwelle ist in nicht dargestellter Weise in einem feststehenden Unruhkloben 4 schwenkbar gelagert.

Konzentrisch zur Drehachse 2 ist auf dem Unruhkloben 4 ein Zylinderbauteil 5 drehbar gelagert, das einen radial hervorstehenden Rückerzeiger 6 besitzt.

In der Nähe seines freien Endes wird der Rückerzeiger 6 quer zur Drehachse 2 von einem freien Ende 7 einer mit ihrem anderen Ende an dem Unruhkloben 4 befestigten, vorgespannten Schwanenhalsfeder 8 beaufschlagt und in Anlage an einer Stirnfläche 9 einer Feineinstellschraube 10 gehalten. Die Feineinstellschraube 10 ist in einer Gewindebohrung eines an dem Unruhkloben 4 befestigten Blocks 11 verdrehbar angeordnet und erstreckt sich etwa in Drehrichtung des Rückerzeigers 6. Durch Ein- oder Ausschrauben der Feineinstellschraube 10 in der Gewindebohrung des Blocks 11 erfolgt ein Verschwenken des Rückerzeigers 6 und des Zylinderbauteils 5.

Die zylindrische Mantelfläche des Zylinderbauteils 5 wird von einem offenen Haltering 12 umgriffen, der mit radial nach innen gerichteter Federkraft an dem Zylinderbauteil 5 mit Reibschluß anliegt. Der innere Krümmungsradius des Halterings 12 ist im Bereich 14 neben der Öffnung 13 des Halterings 12 geringer als in dem der Öffnung 13 diametral gegenüberliegenden Bereich 15.

Durch den Reibschluß, mit dem der Haltering 12 auf dem Zylinderbauteil 5 angeordnet ist, wird durch Verschwenken des Rückerzeigers 6 auch der Haltering 12 mit verschwenkt.

Bei Festhalten des Rückerzeigers 6 kann aber unter Überwindung des Reibschlusses der Haltering 12 auf dem Zylinderbauteil 5 relativ verdreht werden.

Der Haltering 12 ist Teil einer Spiralklemme 16, die in den Figuren 2 und 3 näher dargestellt ist.

An dem der Öffnung 13 des Halterings 12 etwa diametral gegenüberliegenden Außenumfang des Halterings 12 ist eine innere Spannbacke 17 angeordnet, die eine radial nach außen gerichtete innere Spannfläche 18 aufweist. Diese innere Spannfläche 18 erstreckt sich auf einem Radius zur Drehachse 2 der Unruhwelle, der dem Radius des äußeren Endes 19 der Spiralfeder 13 entspricht.

Der inneren Spannbacke 17 radial außen gegenüberliegend befindet sich eine äußere Spannbacke 20, die eine der inneren Spannfläche 18 gegenüberliegende äußere Spannfläche 21 besitzt. Diese äußere Spannfläche 21 erstreckt sich auf einem Radius zur Drehachse 2 der Unruhwelle, der um die Dicke der Spiralfeder 3 größer ist als der Radius der inneren Spannfläche 18.

Radial zur Drehachse 2 ist in der äußeren Spannbacke 20 eine durchgehende Ausnehmung 22 ausgebildet, die in die äußere Spannfläche 21 etwa mittig mündet und in ihrem radial äußeren Mündungsbereich als Vertiefung 23 zur Aufnahme eines Senkkopfs einer Senkkopfschraube 24 erweitert ist, die eine Spannschraube bildet.

In die Ausnehmung 22 ist radial von außen die Senkkopfschraube 24 einführbar und mit ihrem Gewindeschaft in eine zur Ausnehmung 22 etwa koaxial in der inneren Spannbacke 17 ausgebildete und mittig in die innere Spannfläche 18 mündende Gewindebohrung einschraubbar.

Über einen sich etwa in der Ebene des Halterings 12 schwanenhalsartig von der inneren Spannbacke 17 zur äußeren Spannbacke 21 erstreckenden Federarm 25 sind die beiden Spannbacken 17 und 20 miteinander verbunden, so daß die äußere Spannbacke 20 bei gelöster Senkkopfschraube 24 etwa radial zur inneren Spannbacke 17 bewegbar ist.

Der Federarm ist ein Flachfederarm mit etwa rechteckigem Querschnitt, dessen lange Querschnittsseiten 26 parallel zur Drehachse 2 gerichtet sind.

Das äußere Ende der Spiralfeder 3 ist von der dem Federarm 25 gegenüberliegenden Seite her zwischen die innere Spannfläche 18 und die äußere Spannfläche 21 eingeführt und ragt in den von dem Federarm 25 umschlossenen Bereich hinein. Dabei ist die Spiralfeder 3 auf einer Ebene unter der Senkkopfschraube 24 entlang geführt. In dem Bereich der Ebene über der Senkkopfschraube 24 ist anstatt der äußeren Spannfläche 21 eine Abstützfläche 27 ausgebildet, die sich mit einem Radius zur Drehachse 2 gewölbt erstreckt, der dem Radius der inneren Spannfläche 18 entspricht. Diese innere Spannfläche 18 erstreckt sich axial sowohl über den Bereich der Ebene über der Gewindebohrung als auch über dem Bereich der Ebene unter der Gewindebohrung.

Ist die Spiralfeder 3 zwischen die innere und äußere Spannfläche 18 und 21 eingeführt, wird durch Einschrauben der Senkkopfschraube 24 die äußere Spannbacke 20 gegen die innere Spannbacke 17 bewegt und die Spiralfeder 3 zwischen den Spannflächen 18 und 21 dieser Spannbacken 17 und 20 durch Einklemmen befestigt.

Die Abstützfläche 27 liegt dabei unmittelbar in der oberen Ebene an der inneren Spannfläche 18 flächig an.

In dem dem Einführbereich 28 der Spiralfeder 3 gegenüberliegenden Ausführbereich 29 der Spannbacken 17 und 20 ist an dem Haltering 12 ein Anschlag 30 angeordnet, der zur äußeren Spannbacke 20 hin hervorsteht und auf dem das äußere Ende 19 der Spiralfeder 3 aufliegt und axial zur Drehachse 2 abgestützt ist.

Dieser Anschlag 30 ragt soweit in Richtung der äußeren Spannbacke 20, daß der Anschlag 30 beim Zusammenspannen der Spannbacken 17 und 20 auf der Unterseite 31 der äußeren Spannbacke 20 zur Anlage gelangt und auch diese axial zur Drehachse 2 abstützt. Damit kann das bei einem Ein- und Ausschrauben der Senkkopfschraube 24 auf die äußere Spannbacke 20 wirkende Drehmoment nicht zu einem Verwinden der Spannbacke 20 und des Federarms 25 führen.

Ausgehend von der inneren Spannbacke 17 ist in einer in den von dem Federarm 25 umschlossenen Bereich radial ragenden Erweitung des Halterings 12 ein zur Drehachse 2 konzentrisches Langloch 32 ausgebildet, das an seinem der Spannbacke 17 entgegengesetzten Ende offen ist.

In dem von dem Langloch 32 überdeckten Bereich ist in dem Unruhkloben 4 eine zur Drehachse 2 axiale Gewindebohrung ausgebildet, in die eine das Langloch 32 durchragende Feststellschraube 33 einschraubbar ist, durch deren den Haltering 12 beaufschlagenden Schraubenkopf der Haltering 12 gegen den Unruhkloben 4 verspannt wird.

Wie insbesondere die Figuren 2 und 3 zeigen, ist die Spiralklemme 16 als einteiliges Bauteil ausgebildet, das aus dem Haltering 12, der inneren Spannbacke 17, dem Federarm 25, der äußeren Spannbacke 20 sowie der das Langloch 32 aufweisenden Erweiterung besteht, wobei an diesem Bauteil der Anschlag 30 angeordnet ist.

Zum Abgleichen des Schwingsystems wird die wirksame Spiralenlänge verändert, in dem die Senkkopfschraube 24 und damit die Klemmung des äußeren Endes 19 der Spiralfeder 3 zwischen den Spannbacken 17 und 20 gelöst wird. Danach wird das Ende 19 z.B. mit einer Pinzette erfaßt und ein entsprechendes Stück zwischen den Spannbacken 17 und 20 durchgezogen um dann durch Einschrauben der Senkkopfschraube 24 wieder verklemmt zu werden.

Um den Abfall zu korrigieren und die Unruh in ihre symmetrische Stellung zum Anker zu bringen, wird die Feststellschraube 33 gelockert und der Haltering 12 und mit ihm die gesamte Spiralklemme 16 unter Überwindung des Reibschlusses auf dem Zylinderbauteil 5 zur Grobeinstellung verdreht, wobei die Feineinstellung durch die Feineinstellschraube durch gemeinsames Verdrehen von Zylinderbauteil 5 und Spiralklemme 16 unter Überwindung des Reibschlusses zwischen Zylinderbauteil 5 und Unruhkloben 4 erfolgt. Danach wird die Spiralklemme 16 durch Festziehen der Feststellschraube wieder fixiert.

### Bezugszeichenliste

- 1: Unruh
- 2: Drehachse
- 3: Spiralfeder
- 4: Unruhkloben
- 5: Zylinderbauteil
- 6: Rückerzeiger
- 7: freies Ende
- 8: Schwanenhalsfeder
- 9: Stirnfläche
- 10: Feineinstellschraube
- 11: Block
- 12: Haltering
- 13: Öffnung
- 14: Bereich der Öffnung
- 15: Bereich
- 16: Spiralklemme
- 17: innere Spannfläche
- 18: innere Spannfläche
- 19: äußeres Ende
- 20: äußere Spannbacke
- 21: äußere Spannfläche
- 22: Ausnehmung
- 23: Vertiefung
- 24: Senkkopfschraube
- 25: Federarm
- 26: lange Querschnittsseite
- 27: Abstützfläche
- 28: Einführbereich
- 29: Ausführbereich
- 30: Anschlag
- 31: Unterseite
- 32: Langloch
- 33: Feststellschraube

## Patentansprüche

1. Schwingsystem für eine mechanische Uhr, mit einer ringförmigen Unruh, die koaxial auf einer drehbar gelagerten Unruhwelle fest angeordnet ist, mit einer die Unruhwelle umschließenden Spiralfeder, die mit ihrem inneren Ende an der Unruhwelle und deren äußeres Ende an einer Befestigungsvorrichtung befestigt ist, wobei die Befestigungsvorrichtung eine Spiralklemme (16) mit einer zur Drehachse (2) der Unruhwelle radial inneren Spannbacke (17) und einer radial äußeren Spannbacke (20) aufweist, wobei das äußere Ende (19) der Spiralfeder (3) zwischen einer Spannfläche (18) der inneren Spannbacke (17) und einer Spannfläche (21) der äußeren Spannbacke (20) fest einklemmbar und die wirksame Spiralenlänge bei gelösten Spannbacken (17, 20) veränderbar ist und wobei die innere Spannbacke (17) an einem Haltering (12) befestigt ist, der um einen bestimmten Winkelbereich verdrehbar einstellbar ein zur Drehachse (2) der Unruhwelle koaxiales Zylinderbautell (5) mit Kraft- und/oder Form-und/oder Reibschluß umgreift und durch Verdrehen des Halterings (12) auf dem Zylinderbauteil (5) die Unruh (1) in eine symmetrische Stellung zu einem Anker des Schwingsystems bringbar ist.

2. Schwingsystem nach Anspruch 1, **dadurch gekennzeichnet, daß** die radial innere Spannbacke (17) fest anordenbar und die radial äußere Spannbacke (20) etwa radial bewegbar ist.

3. Schwingsystem nach einem der vorhergehenden Ansprüche, **dadurch gekennzeichnet, daß** die innere Spannbacke (17) und die äußere Spannbacke (20) mittels einer Spannschraube gegeneinander verspannbar sind.

4. Schwingsystem nach Anspruch 3, **dadurch gekennzeichnet, daß** die Spannschraube durch eine etwa radial zur Unruhwelle gerichtete Ausnehmung (22) der äußeren Spannbacke (20) hindurchgeführt, mit ihrem Schraubenkopf an der äußeren Spannbacke (20) abgestützt und mit ihrem Gewindeschaft in eine zur Ausnehmung (22) etwa koaxialen Gewindebohrung in der inneren Spannbacke (17) einschraubbar ist.

5. Schwingsystem nach Anspruch 4, **dadurch gekennzeichnet, daß** die Spannschraube eine Senkkopfschraube (24) ist, deren Senkkopf in eine entsprechende Vertiefung (23) in dem der inneren Spannbacke (17) abgewandten Mündungsbereich der Ausnehmung (22) einsetzbar ist.

6. Schwingsystem nach einem der vorhergehenden Ansprüche, **dadurch gekennzeichnet; daß** die Spannflächen (18,21) der inneren und/oder der äußeren Spannbacke (17, 20) zur Unruhwelle etwa konzentrisch gewölbt sind.

7. Schwingsystem nach Anspruch 6, **dadurch gekennzeichnet, daß** sich die Spannfläche (21) der äußeren Spannbacke (20) mit einem Radius zur Drehachse (2) der Unruhwelle konzentrisch gewölbt erstreckt, der um etwa die Dicke der Spiralfeder (3) größer ist als der Radius, um den sich die Spannfläche (18) der inneren Spannbacke (17) zur Drehachse (2) der Unruhwelle konzentrisch gewölbt erstreckt.

8. Schwingsystem nach einem der vorhergehenden Ansprüche, d a-durch **gekennzeichnet**, daß sich die Spannfläche (18) der inneren Spannbacke (17) auf einem Radius zur Drehachse (2) der Unruhwelle erstreckt, der etwa dem inneren Radius des äußeren Endes (19) der Spiralfeder (3) entspricht.

9. Schwingsystem nach einem der Ansprüche 3 bis 8, **dadurch gekennzeichnet, daß** sich das äußere Ende (19) der Spiralfeder (3) axial zur Drehachse (2) der Unruhwelle neben der Spannschraube zwischen den Spannflächen (18, 21) der inneren und äußeren Spannbacke (17, 20) erstreckt.

10. Schwingsystem nach Anspruch 9, **dadurch gekennzeichnet, daß** axial zur Drehachse (2) der Unruhwelle auf der dem Ende (19) der Spiralfeder (3) gegenüberliegenden Seite der Spannschraube die äußere Spannbacke (20) eine Abstützfläche (27) besitzt, die sich mit einem Radius zur Drehachse (2) der Unruhwelle gewölbt erstreckt, der etwa dem Radius der Spannfläche (18) der inneren Spannbacke (17) entspricht.

11. Schwingsystem nach einem der vorhergehenden Ansprüche, d a-durch **gekennzeichnet**, daß die äußere Spannbacke (20) über einen Federarm (25) mit der inneren Spannbacke (17) verbunden ist.

12. Schwingsystem nach Anspruch 11, **dadurch gekennzeichnet, daß** der Federarm (25) ein Flachfederarm mit etwa recheckigem Querschnitt ist, dessen lange Querschnittsseiten (26) parallel zur Drehachse (2) der Unruhwelle gerichtet sind.

13. Schwingsystem nach einem der Ansprüche 11 und 12, **dadurch gekennzeichnet, daß** sich der Federarm (25) etwa schwanenhalsartig von der inneren Spannbacke (17) zur äußeren Spannbacke (20) erstreckt.

14. Schwingsystem nach einem der vorhergehenden Ansprüche, **dadurch gekennzeichnet, daß** der Haltering (12) ein offener Haltering (12) ist, dessen Öffnung (13) etwa diametral der inneren Spannbacke (17) gegenüber liegt und der mit einer radial nach innen gerichteten Federkraft das Zylinderbauteil (5) umgreift.

15. Schwingsystem nach Anspruch 14, **dadurch gekennzeichnet, daß** der innere Krümmungsradius des Halterings (12) im Bereich der inneren Spannbacke (17) um ein geringes Maß größer ist als im Bereich der Öffnung (13) des Halterings (12).

16. Schwingsystem nach einem der vorhergehenden Ansprüche, **dadurch gekennzeichnet, daß** das Zylinderbauteil (5) um die Drehachse (2) der Unruhwelle drehbar einstellbar ist und einen radial hervorstehenden Rücketzeiger (6) aurtweist.

17. Schwingsystem nach Anspruch 16, **dadurch gekennzeichnet, daß** der Rückerzeiger (6) von einem Einstellmechanismus um die Drehachse (2) der Unruhwelle verschwenkbar einstellbar ist.

18. Schwingsystem nach Anspruch 17, **dadurch gekennzeichnet, daß** der Einstellmechanismus eine Stellschraube ist, die den Rückerzeiger (6) in Schwenkrichtung entgegen der Kraft einer Feder beaufschlagt.

19. Schwingsystem nach Anspruch 18, **dadurch gekennzeichnet, daß** die Stellschraube eine Feineinstellschraube (10) ist.

20. Schwingsystem nach Anspruch 18, **dadurch gekennzeichnet, daß** die Feder eine mit ihrem einen Ende fest angeordnete Schwanenhalsfeder (8) ist, die unter Vorspannung an dem Rückerzeiger (6) in Anlage ist.

21. Schwingsystem nach einem der vorhergehenden Ansprüche, **dadurch gekennzeichnet, daß** im Bereich des dem äußeren Ende (19) der Spiralfeder (3) näheren Endes der Spannfläche (18) der inneren Spannbacke (17) ein Anschlag (30) angeordnet ist, der zur äußeren Spannbacke (20) hin hervorsteht und auf dem der Bereich des äußeren Endes (19) der Spiralfeder (3) axial zur Drehachse (2) der Unruhwelle abstützbar ist.

22. Schwingsystem nach Anspruch 21, **dadurch gekennzeichnet, daß** an dem Anschlag (30) die äußere Spannbacke (20) axial zur Drehachse (2) der Unruhwelle abstützbar ist.

23. Schwingsystem nach einem der Ansprüche 14 bis 22, **dadurch gekennzeichnet, daß** der Haltering (12) innerhalb des bestimmten Winkelbereichs in eine bestimmte Position verdrehbar einstellbar und in dieser Position feststellbar ist.

24. Schwingsystem nach Anspruch 23, **dadurch gekennzeichnet, daß** der Haltering (12) ein sich konzentrisch zur Drehachse (2) der Unruhwelle erstreckendes Langloch (32) besitzt, durch das eine Feststellschraube (33) in eine im Bereich des Langlochs (32) in einem Unruhkloben (4) ausgebildete Gewindebohrung einschraubbar und der Haltering (12) gegen den Unruhkloben (4) verspannbar ist.

25. Schwingsystem nach Anspruch 24, **dadurch gekennzeichnet, daß** das Langloch (32) nahe oder im Bereich der inneren Spannbacke (17) angeordnet ist.

26. Schwingsystem nach einem der Ansprüche 24 und 25, **dadurch gekennzeichnet, daß** das Langloch (32) an seinem einen Ende offen ist.

27. Schwingsystem nach einem der Ansprüche 11 bis 27, **dadurch gekennzeichnet, daß** die innere Spannbacke (17), die äußere Spannbacke (20) und der Federarm (25) einteilig ausgebildet sind.

28. Schwingsystem nach einem der Ansprüche 11 bis 28, **dadurch gekennzeichnet, daß** die innere Spannbacke (17) und der Haltering (12) einteilig ausgebildet sind.

## Claims

1. Oscillating system for a mechanical timepiece, having an annular balance wheel which is arranged in a fixed manner coaxially on a rotatably mounted balance staff, and having a helical spring which encloses the balance staff and has its inner end fastened on the balance staff and its outer end fastened on a fastening device, wherein the fastening device has a helical-spring connector (16) with a radially inner clamping jaw (17), in relation to the axis of rotation (2) of the balance staff, and a radially outer clamping jaw (20), it being possible for the outer end (19) of the helical spring (3) to be clamped in firmly between a clamping surface (18) of the inner clamping jaw (17) and a clamping surface (21) of the outer clamping jaw (20) and the effective length of the helix can be changed when the clamping jaws (17, 20) are detached, and wherein the inner clamping jaw (17) is fastened on a retaining ring (12) which, capable of being adjusted in a rotatable manner through a certain angle range, engages with a force fit and/or form fit and/or friction fit around a cylinder component (5) which is coaxial in relation to the axis of rotation (2) of the balance staff and, by rotation of the retaining ring (12) on the cylinder component (5), the balance wheel (1) can be brought into a symmetrical position in relation to a pallet of the oscillating system.

2. Oscillating system according to Claim 1,
**characterized in that** the radially inner clamping jaw (17) can be arranged in a fixed manner and the radially outer clamping jaw (20) can be moved approximately radially.

3. Oscillating system according to one of the preceding claims, **characterized in that** the inner clamping jaw (17) and the outer clamping jaw (20) can be braced against one another by means of a clamping screw.

4. Oscillating system according to Claim 3,
**characterized in that** the clamping screw is guided through an aperture (22) of the outer clamping jaw (20), the aperture being directed approximately radially in relation to the balance staff, has its screw head supported on the outer clamping jaw (20) and can have its threaded shank screwed into a threaded bore in the inner clamping jaw (17), the threaded bore being approximately coaxial in relation the aperture (22).

5. Oscillating system according to Claim 4,
**characterized in that** the clamping screw is a countersunk head screw (24), of which the countersunk head can be inserted into a corresponding depression (23) in the mouth-opening region of the aperture (22) which is directed away from the inner clamping jaw (17).

6. Oscillating system according to one of the preceding claims, **characterized in that** the clamping surfaces (18, 21) of the inner and/or of the outer clamping jaws (17, 20) are curved approximately concentrically in relation to the balance staff.

7. Oscillating system according to Claim 6,
**characterized in that** the clamping surface (21) of the outer clamping jaw (20) is curved concentrically in relation to the axis of rotation (2) of the balance staff with a radius which is greater, by approximately the thickness of the helical spring (3), than the radius by way of which the clamping surface (18) of the inner clamping jaw (17) is curved concentrically in relation to the axis of rotation (2) of the balance staff.

8. Oscillating system according to one of the preceding claims, **characterized in that** the clamping surface (18) of the inner clamping jaw (17) extends over a radius, in relation to the axis of rotation (2) of the balance staff, which corresponds approximately to the internal radius of the outer end (19) of the helical spring (3).

9. Oscillating system according to one of Claims 3 to 8, **characterized in that** the outer end (19) of the helical spring (3) extends axially in relation to the axis of rotation (2) of the balance staff alongside the clamping screw, between the clamping surfaces (18, 21) of the inner and outer clamping jaws (17, 20).

10. Oscillating system according to Claim 9,
**characterized in that** axially in relation to the axis of rotation (2) of the balance staff, on that side of the clamping screw which is located opposite the end (19) of the helical spring (3), the outer clamping jaw (20) has a supporting surface (27) which is curved in relation to the axis of rotation (2) of the balance staff with a radius which corresponds approximately to the radius of the clamping surface (18) of the inner clamping jaw (17).

11. Oscillating system according to one of the preceding claims, **characterized in that** the outer clamping jaw (20) is connected to the inner clamping jaw (17) via a spring arm (25).

12. Oscillating system according to Claim 11,
**characterized in that** the spring arm (25) is a leaf-spring arm of approximately rectangular cross section, the long cross-section sides (26) being directed parallel to the axis of rotation (2) of the balance staff.

13. Oscillating system according to either of Claims 11 and 12, **characterized in that** the spring arm (25) extends approximately in the manner of a swan neck from the inner clamping jaw (17) to the outer clamping jaw (20).

14. Oscillating system according to one of the preceding claims, **characterized in that** the retaining ring (12) is an open retaining ring (12), of which the opening (13) is located approximately diametrically opposite the inner clamping jaw (17) and which engages with a radially inwardly directed spring force around the cylinder component (5).

15. Oscillating system according to Claim 14,
**characterized in that** the inner radius of curvature of the retaining ring (12) is slightly larger in the region of the inner clamping jaw (17) than in the region of the opening (13) of the retaining ring (12).

16. Oscillating system according to one of the preceding claims, **characterized in that** the cylinder component (5) can be adjusted in a rotatable manner about the axis of rotation (2) of the balance staff and has a radially projecting regulator pointer (6).

17. Oscillating system according to Claim 16,
**characterized in that** the regulator pointer (6) can be adjusted in a pivotable manner about the axis of rotation (2) of the balance staff by a setting mechanism.

18. Oscillating system according to Claim 17,
**characterized in that** the setting mechanism is a setting screw which pivots the regulator pointer (6) counter to the force of a spring.

19. Oscillating system according to Claim 18,
**characterized in that** the setting screw is a precision setting screw (10).

20. Oscillating system according to Claim 18,
**characterized in that** the spring is a swan-neck spring (8) which has one end arranged in a fixed manner and butts with prestressing against the regulator pointer (6).

21. Oscillating system according to one of the preceding claims, **characterized in that** arranged in the region of that end of the clamping surface (18) of the inner clamping jaw (17) which is in the vicinity of the outer end (19) of the helical spring (3) is a stop (30) which projects in the direction of the outer clamping jaw (20) and on which the region of the outer end (19) of the helical spring (3) can be supported axially in relation to the axis of rotation (2) of the balance staff.

22. Oscillating system according to Claim 21,
**characterized in that**, on the stop (30), the outer clamping jaw (20) can be supported axially in relation to the axis of rotation (2) of the balance staff.

23. Oscillating system according to one of Claims 14 to 22, **characterized in that** the retaining ring (12) can be adjusted in a rotatable manner into a certain position within the certain angle range and can be locked in this position.

24. Oscillating system according to Claim 23,
**characterized in that** the retaining ring (12) has a slot (32) which extends concentrically in relation to the axis of rotation (2) of the balance staff and through which a locking screw (33) can be screwed into a threaded bore formed in a balance cock (4) in the region of the slot (32), and the retaining ring (12) can be braced against the balance cock (4).

25. Oscillating system according to Claim 24,
**characterized in that** the slot (32) is arranged in the vicinity of, or in the region of, the inner clamping jaw (17).

26. Oscillating system according to either of Claims 24 and 25, **characterized in that** the slot (32) is open at one end.

27. Oscillating system according to one of Claims 11 to 26, **characterized in that** the inner clamping jaw (17), the outer clamping jaw (20) and the spring arm (25) are formed in one piece.

28. Oscillating system according to one of Claims 11 to 27, **characterized in that** the inner clamping jaw (17) and the retaining ring (12) are formed in one piece.

## Revendications

1. Système oscillant pour une montre mécanique, avec un balancier de forme annulaire qui est disposé fixement et coaxialement sur un arbre de balancier monté à rotation, avec un ressort spiral entourant l'arbre de balancier, qui est fixé avec son extrémité interne à l'arbre de balancier et dont l'extrémité externe est fixée à un dispositif de fixation, le dispositif de fixation présentant une pince spirale (16) avec une mâchoire de serrage (17) radialement interne par rapport à l'axe de rotation (2) de l'arbre de balancier et une mâchoire de serrage (20) radialement externe, l'extrémité externe (19) du ressort spiral (3) pouvant être serrée fixement entre une surface de serrage (18) de la mâchoire de serrage interne (17) et une surface de serrage (21) de la mâchoire de serrage externe (20), et la longueur spirale active pouvant être variée lorsque les mâchoires de serrage (17, 20) sont desserrées, et la mâchoire de serrage interne (17) étant fixée à une bague de fixation (12), qui vient en prise par engagement par force et/ou par engagement géométrique et/ou par engagement par friction, de manière à pouvoir tourner autour d'une plage angulaire déterminée de manière ajustable, avec un composant cylindrique (5) coaxial à l'axe de rotation (2) de l'arbre de balancier, et le balancier (1) pouvant être amené dans une position symétrique par rapport à une armature du système oscillant par rotation de la bague de fixation (12) sur le composant cylindrique (5).

2. Système oscillant selon la revendication 1,
**caractérisé en ce que** la mâchoire de serrage radialement interne (17) peut être disposée fixement et la mâchoire de serrage radialement externe (20) peut être déplacée approximativement radialement.

3. Système oscillant selon l'une quelconque des revendications précédentes, **caractérisé en ce que** la mâchoire de serrage interne (17) et la mâchoire de serrage externe (20) peuvent être serrées l'une contre l'autre au moyen d'une vis de serrage.

4. Système oscillant selon la revendication 3,
**caractérisé en ce que** la vis de serrage traverse un évidement (22) de la mâchoire externe (20) orienté approximativement radialement par rapport à l'arbre de balancier, est supportée avec sa tête de vis contre la mâchoire de serrage externe (20) et peut être vissée avec sa tige filetée dans un alésage fileté approximativement coaxial à l'évidement (22), dans la mâchoire de serrage interne (17).

5. Système oscillant selon la revendication 4,
**caractérisé en ce que** la vis de serrage est une vis à tête conique (24) dont la tête conique peut être insérée dans un renfoncement correspondant (23) dans la région de l'embouchure de l'évidement (22) opposée à la mâchoire de serrage interne (17).

6. Système oscillant selon l'une quelconque des revendications précédentes, **caractérisé en ce que** les surfaces de serrage (18, 21) des mâchoires de serrage interne et/ou externe (17, 20) sont cintrées approximativement de manière concentrique par rapport à l'arbre de balancier.

7. Système oscillant selon la revendication 6,
**caractérisé en ce que** la surface de serrage (21) de la mâchoire de serrage externe (20) s'étend de manière cintrée et concentrique avec un rayon par rapport à l'axe de rotation (2) de l'arbre de balancier qui est approximativement plus grand de la mesure de l'épaisseur du ressort spiral (3) que le rayon autour duquel la surface de serrage (18) de la mâchoire de serrage interne (17) s'étend de manière cintrée et concentrique par rapport à l'axe de rotation (2) de l'arbre de balancier.

8. Système oscillant selon l'une quelconque des revendications précédentes, **caractérisé en ce que** la surface de serrage (18) de la mâchoire de serrage interne (17) s'étend sur un rayon par rapport à l'axe de rotation (2) de l'arbre de balancier, qui correspond approximativement au rayon interne de l'extrémité externe (19) du ressort spiral (3).

9. Système oscillant selon l'une quelconque des revendications 3 à 8, **caractérisé en ce que** l'extrémité externe (19) du ressort spiral (3) s'étend axialement par rapport à l'axe de rotation (2) de l'arbre de balancier à proximité de la vis de serrage entre les surfaces de serrage (18, 21) des mâchoires de serrage interne et externe (17, 20).

10. Système oscillant selon la revendication 9,
**caractérisé en ce que**, axialement par rapport à l'axe de rotation (2) de l'arbre de balancier, du côté de la vis de serrage opposé à l'extrémité (19) du ressort spiral (3), la mâchoire de serrage externe (20) possède une surface d'appui (27) qui s'étend de manière cintrée avec un rayon par rapport à l'axe de rotation (2) de l'arbre de balancier, qui correspond approximativement au rayon de la surface de serrage (18) de la mâchoire de serrage interne (17).

11. Système oscillant selon l'une quelconque des revendications précédentes, **caractérisé en ce que** la mâchoire de serrage externe (20) est connectée par le biais d'un bras de ressort (25) à la mâchoire de serrage interne (17).

12. Système oscillant selon la revendication 11,
**caractérisé en ce que** le bras de ressort (25) est un bras de ressort plat de section transversale approximativement rectangulaire, dont les longs côtés en section transversale (26) sont orientés parallèlement à l'axe de rotation (2) de l'arbre de balancier.

13. Système oscillant selon l'une quelconque des revendications 11 à 12, **caractérisé en ce que** le bras de ressort (25) s'étend approximativement en forme de col de cygne depuis la mâchoire de serrage interne (17) jusqu'à la mâchoire de serrage externe (20).

14. Système oscillant selon l'une quelconque des revendications précédentes, **caractérisé en ce que** la bague de fixation (12) est une bague de fixation ouverte (12) dont l'ouverture (13) est approximativement diamétralement opposée à la mâchoire de serrage interne (17), et qui vient en prise avec une force de ressort orientée radialement vers l'intérieur autour du composant cylindrique (5).

15. Système oscillant selon la revendication 14,
**caractérisé en ce que** le rayon de courbure interne de la bague de fixation (12) dans la région de la mâchoire de serrage interne (17) est supérieur d'une faible mesure au rayon de courbure dans la région de l'ouverture (13) de la bague de fixation (12).

16. Système oscillant selon l'une quelconque des revendications précédentes, **caractérisé en ce que** le composant cylindrique (5) est ajustable de manière à pouvoir tourner autour de l'axe de rotation (2) de l'arbre de balancier et présente une raquette (6) saillant radialement.

17. Système oscillant selon la revendication 16,
**caractérisé en ce que** la raquette (6) peut être ajustée par un mécanisme d'ajustage, de manière à pouvoir pivoter autour de l'axe de rotation (2) de l'arbre de balancier.

18. Système oscillant selon la revendication 17,
**caractérisé en ce que** le mécanisme d'ajustage est une vis de réglage qui sollicite la raquette (6) dans la direction de pivotement à l'encontre de la force d'un ressort.

19. Système oscillant selon la revendication 18,
**caractérisé en ce que** la vis de réglage est une vis d'ajustement précis (10).

20. Système oscillant selon la revendication 18,
**caractérisé en ce que** le ressort est un ressort à col de cygne (8) disposé fixement par l'une de ses extrémités, qui est en appui avec précontrainte contre la raquette (6).

21. Système oscillant selon l'une quelconque des revendications précédentes, **caractérisé en ce que** dans la région de l'extrémité de la surface de serrage (18) de la mâchoire de serrage interne (17) la plus proche de l'extrémité externe (19) du ressort spiral (3), on prévoit une butée (30) qui dépasse par rapport à la mâchoire de serrage externe (20), et sur laquelle la région de l'extrémité externe (19) du ressort spiral (3) peut s'appuyer axialement par rapport à l'axe de rotation (2) de l'arbre du balancier.

22. Système oscillant selon la revendication 21,
**caractérisé en ce que** la mâchoire de serrage externe (20) peut s'appuyer sur la butée (30) axialement par rapport à l'axe de rotation (2) de l'arbre de balancier.

23. Système oscillant selon l'une quelconque des revendications 14 à 22, **caractérisé en ce que** la bague de fixation (12) peut être ajustée de manière rotative à l'intérieur de la plage angulaire déterminée dans une position déterminée et peut être fixée dans cette position.

24. Système oscillant selon la revendication 23,
**caractérisé en ce que** la bague de fixation (12) possède un trou oblong (32) s'étendant concentriquement par rapport à l'axe de rotation (2) de l'arbre de balancier, à travers lequel on peut visser une vis de blocage (33) dans un alésage fileté réalisé dans la région du trou oblong (32) dans un gond de balancier (4), et la bague de fixation (12) peut être serrée par rapport au gond de balancier (4).

25. Système oscillant selon la revendication 24,
**caractérisé en ce que** le trou oblong (32) est disposé à proximité ou dans la région de la mâchoire de serrage interne (17).

26. Système oscillant selon l'une quelconque des revendications 24 et 25, **caractérisé en ce que** le trou oblong (32) est ouvert à l'une de ses extrémités.

27. Système oscillant selon l'une quelconque des revendications 11 à 27, **caractérisé en ce que** la mâchoire de serrage interne (17), la mâchoire de serrage externe (20) et le bras de ressort (25) sont réalisés d'une seule pièce.

28. Système oscillant selon l'une quelconque des revendications 11 à 28, **caractérisé en ce que** la mâchoire de serrage interne (17) et la bague de fixation (12) sont réalisées d'une seule pièce.
